# EUROPÄISCHE PATENTSCHRIFT

(11) **EP 0 513 512 B1**
(45) Veröffentlichungstag und Bekanntmachung des Hinweises auf die Patenterteilung: **16.07.1997**
(21) Anmeldenummer: 92105648.7
(22) Anmeldetag: 02.04.1992
(51) Int. Cl.: G01N 23/04, G21F 5/02

(54) **Abschirmsystem, insbesondere für ein Gammagraphie-Gerät**
Shielding system, in particular for a gammagraphy device
Blindage pour un appareil de gammagraphie

(30) Priorität: 16.05.1991 DE 4116021
(43) Veröffentlichungstag der Anmeldung: 19.11.1992
(73) Patentinhaber: ISOTOPEN-TECHNIK DR. SAUERWEIN GMBH, D-42781 Haan (DE)
(72) Erfinder: Weinlich, Karl, W-5600 Wuppertal 2 (DE); Link, Rainer, Dr., W-5014 Kerpen-Horrem (DE)
(74) Vertreter: König, Reimar, Dr.-Ing.

(56) Entgegenhaltungen:
- EP-A- 0 012 004
- WO-A-89/02153
- FR-A- 2 394 872
- US-A- 3 593 594
- US-A- 4 314 157
- JAPANESE PATENTS GAZETTE Week 8729, Derwent Publications Ltd., London, GB; AN 87-202273 & JP-A-62 130 201 (TOSHIBA K.K.) 12 Juni 1987

## Beschreibung

Die Erfindung betrifft ein Abschirmsystem für ein Gammagraphie-Gerät, mit einem in einem Kanal eines Abschirmkörpers angeordneten und verfahrbaren Strahler.

Derartige Abschirmsysteme für Gammagraphie-Geräte dienen dem sicheren Umgang mit radioaktiven Strahlern beispielsweise bei der zerstörungsfreien Durchstrahlungsprüfung von Werkstücken. Die Geräte müssen nicht nur einen sicheren Schutz des Bedienungspersonals gegen radioaktive Strahlung gewährleisten, wenn der Strahler in den Abschirmkörper zurückgefahren ist, sondern sie müssen auch eine sichere Fernbedienung zum Ausfahren des Strahlers aus dem Abschirmkörper bis in den Bereich eines Werkstücks ermöglichen. Um dies zu erreichen, sind Gammagraphie-Geräte bekannt, die ein hohes Maß an Sicherheit durch einen aufwendigen Strahlungsschutz sowie eine halb- oder vollautomatische Betätigung und Sicherung gewährleisten. Diese Geräte sind indessen aufwendig gebaut und dementsprechend schwer sowie kompliziert in der Handhabung.

Abschirmkörper aus abgereichertem Uran, Wolfram oder anderem Material hoher Dichte sind in der WO-Offenlegungsschrift 89/02153 beschrieben. Die Abschirmkörper werden hierbei als massive bzw. regulinische Metallblöcke hergestellt. Von den genannten Materialien ist Wolfram wegen seiner hohen Schmelztemperatur am schwierigsten zu verarbeiten, während das auch geeignete Blei wegen seines niedrigen Schmelzpunkts die Forderung einer Formbeständigkeit bis 800°C nicht erfüllt. Der in der japanischen Patentanmeldung 62 130 201 beschriebene Abschirmkörper aus mittels Silikongummi gebundenem Wolframpulver ist nicht bis 800°C formbeständig.

Aus der US-Patentschrift 4 314 157 ist des weiteren ein Abschirmsystem eines Gammagraphie-Gerätes mit einem Abschirmkörper, einem in einem Kanal des Abschirmkörpers verfahrbaren Strahler und einer mittels eines Schlüssels abschließbaren Sicherheitsverriegelung gegen ein unabsichtliches Ausfahren des Strahlers mit einem quer zur Kanalachse verschiebbaren Verriegelungsschieber für den Strahler in seiner eingefahrenen Stellung, einem axial verschiebbaren Verriegelungsstein und wenigstens einem den Verriegelungsschieber freigebenden Riegel bekannt. Diese Sicherheitsverriegelung läßt sich nur mittels des Schlüssels verriegeln und entriegeln, ohne daß dadurch verhindert wird, daß sich der Strahlungskörper aus dem Abschirmkörper herausbewegen läßt, wenn weder ein Ausfahrschlauch noch eine Fernbedienung für den Strahler angeschlossen ist.

Der Erfindung liegt die Aufgabe zugrunde, ein einfach zu handhabendes Abschirmsystem für ein Gammagraphie-Gerät zu schaffen, das trotz eines ausreichenden Strahlenschutzes ein geringes Gewicht und eine ausreichende Sicherheit gegen fehlerhafte Bedienung gewährleistet.

Ausgehend von dieser Aufgabenstellung wird vorgeschlagen, daß erfindungsgemäß der bis 800°C formbeständige Abschirmkörper wenigstens teilweise aus mit einem hitzebeständigen Bindemittel verdichtetem Wolframpulver besteht, ein Strahler in einen Kanal des Abschirmkörpers verfahrbar ist und eine Sicherheitsverriegelung gegen ein Ausfahren des Strahlers ohne angeschlossenen Ausfahrschlauch und ohne angeschlossene Fernbedienung für den Strahler vorgesehen ist, bestehend aus einem quer zur Kanalachse verschiebbaren Verriegelungsschieber, der den Strahler in seiner eingefahrenen Stellung verriegelt, einem axial verschiebbaren, mit der Bewegung des Strahlers kuppelbaren, den Verriegelungsschieber zur Verriegelung des Strahlers in der eingefahrenen Stellung freigebenden Verriegelungsstein, einem durch eine Kupplung des Ausfahrschlauchs betätigten, den Verriegelungsschieber bei gekuppeltem Ausfahrschlauch freigebenden Riegel und einer entgegengesetzt zur Kupplung für den Ausfahrschlauch angeordnete Kupplung für die Fernbedienung. Die Kupplungen betätigen axial verschiebbare, mit dem Verriegelungsschieber zusammenwirkende Verriegelungsstifte über Kupplungsmuffen im Sinne eines Entriegelns bei ordnungsgemäß gekuppelten Ausfahrschlauch und Fernbedienung.

Erfindungsgemäß weist mit einem bis 800°C hitzebeständigen Bindemittel gebundenes Wolframpulver die geforderte Temperaturbeständigkeit auf und bietet die Möglichkeit, relativ einfach nahezu beliebige Geometrien für den Abschirmkörper zu erzeugen. Insbesondere läßt sich im Abschirmkörper auf einfache Weise ein räumlich, insbesondere schraubenförmig verwundener Kanal anordnen. Auf diese Weise kann durch den Ausfahrkanal des Abschirmkörpers keinerlei Strahlung austreten und ist an jeder Stelle des Kanals ausreichend Abschirmmasse vorhanden. Der Kanal läßt sich im Vergleich zu bekannten S-förmigen Kanälen kompakter ausführen, wodurch der Abschirmkörper kleiner und leichter wird.

Der Verriegelungsschieber kann eine Querbohrung für den Verriegelungsstein und wenigstens eine Querbohrung für den Riegel sowie einen mit einer Einkerbung in einem Betätigungsrohr zusammenwirkenden Absatz in der Bohrung für den Verriegelungsstein aufweisen.

Des weiteren kann der Strahler an einem durch den Verriegelungsstein und das Betätigungsrohr geführten Kabel angeordnet und in einem gegenüber der Bohrung im Betätigungsrohr etwas verdickten Kopf angeordnet sein. Beim Zurückfahren des Strahlers wird auf diese Weise das Betätigungsrohr axial verschoben, nimmt den Verriegelungsstein mit und bewirkt ein Verriegeln des Strahlers durch den Verriegelungsschieber. Gleichzeitig wird damit gewährleistet und angezeigt, daß der Strahler eingefahren ist.

Der Abschirmkörper kann aus einem beispielsweise im wesentlichen kugelförmigen Teil aus einem Material hoher Dichte, beispielsweise abgereichertem Uran mit einem im wesentlichen diametral verlaufenden Kanal und einem vor dem Kanalausgang befindlichen, im wesentlichen zylindrischen Teil aus mit einem hitzebeständigen Bindemittel verdichtetem Wolframpulver mit einem darin angeordneten, axial versetzten und räumlich verwundenen Kanal bestehen. Die Urankugel ergibt eine in alle Richtungen gleichmäßig starke Abschirmung des Strahles, wenn dieser bis in den Kugelmittelpunkt zurückgefahren ist. Der vor dem Kanalausgang befindliche zylindrische Teil aus Wolframpulver dient zum Abschirmen des Kanalausgangs und nimmt zu diesem Zweck den verwundenen Kanal auf, so daß auch in diesem Bereich eine sichere Abschirmung gewährleistet ist.

Da das zylindrische Teil aus mit einem hitzebeständigen Bindemittel verdichtetem Wolframpulver besteht, läßt sich der verwundene Kanal in einfacher Weise aus einem in das Wolframpulver eingebetteten, in eine diametrale Bohrung in der Urankugel hineinragenden Rohr herstellen.

Die Erfindung wird nachstehend anhand eines in der Zeichnung dargestellten Ausführungsbeispiels des näheren erläutert. In der Zeichnung zeigen:
- Fig. 1: einen Querschnitt durch ein erfindungsgemäßes Abschirmsystem für ein Gammagraphie-Gerät;
- Fig. 2: einen Längsschnitt durch das zylindrische Teil aus verdichtetem Wolframpulver;
- Fig. 3: einen Querschnitt durch das zylindrische Teil;
- Fig. 4: einen gegenüber der Fig. 2 um 90° versetzten Längsschnitt durch das zylindrische Teil;
- Fig. 5: einen schematischen Längsschnitt durch ein Gammagraphie-Gerät im verriegelten Zustand;
- Fig. 6: einen schematischen Längsschnitt durch das Gammagraphie-Gerät im entriegelten Zustand mit gefahrenem Strahler; und
- Fig. 7: einen schematischen Längsschnitt durch das Gammagraphie-Gerät im entriegelten Zustand mit fahrenem Strahler.

Das Gammagraphie-Gerät weist ein zylindrisches Gehäuse 1 auf, das an beiden Enden mit einer Stirnplatte 2 verschlossen ist. Im mittleren Bereich des Gehäuses 1 ist eine Zwischenplatte 3 angeordnet. Das Gammagraphie-Gerät ist mit einem Traggriff 4 und einem Fuß 5 versehen, um es problemlos handhaben zu können.

Zwischen einer der Stirnplatten 2 und der Zwischenplatte 3 ist ein aus abgereichertem Uran bestehendes kugelförmiges Teil 6 eines Abschirmkörpers 23 angeordnet. Die Urankugel 6 besitzt zylindrische Fortsätze 7, die in entsprechende Ansätze der Stirnplatte 2 und der Zwischenplatte 3 eingreifen und die Urankugel 6 halten. Zwischen den zylindrischen Fortsätzen 7 erstreckt sich eine diametrale Bohrung aus einem bis zum Mittelpunkt der Urankugel 6 reichenden Teil 8 kleineren und einem Teil 9 größeren Durchmessers. An dem zylindrischen Fortsatz 7 mit der diametralen Bohrung 9 größeren Durchmessers schließt sich ein zylindrisches Teil 10 des Abschirmkörpers 23 an, das aus einem Rohrstück 11 aus mit einem hitzebeständigen Bindemittel verdichtetem Wolframpulver 12 besteht. Das Rohrstück 11 ist mit der Zwischenplatte 3 und der Stirnplatte 2 verschraubt. In das Wolframpulver 12 ist ein schraubenförmig gebogenes Rohr 13 eingebettet, das als Kanal 37 zum Ausfahren eines Gammastrahlers 18 dient. Ein Ende des Rohrs 13 ragt aus dem zylindrischen Teil 10 heraus und in die Bohrung 9 größeren Durchmessers in der Urankugel 6 hinein. Auf diese Weise geht der Kanal 37 direkt in die diametrale Bohrung 8 kleineren Durchmessers in der Urankugel 6 über.

Im Bereich der Stirnplatten 2 sind eine Kupplung 14 für einen Ausfahrschlauch mit einer Kupplungsmuffe 15 und eine Kupplung 16 für eine Fernbedienung mit einer Kupplungsmuffe 17 angeordnet. Die nicht dargestellte Fernbedienung läßt sich über die Kupplung 16 mit einer gelenkigen Verbindung 20 mit einem in einem Strahlerhaltekopf 19 angeordneten Gammastrahler 18 kuppeln. Zu diesem Zweck reicht ein flexibles Kabel 21 der Fernbedienung bis in den Bereich der Kupplung 16 und läßt sich beim Verbinden der Kupplung 16 mit der gelenkigen Verbindung 20 kuppeln.

In der Bohrung 8 ist ein axial verschiebbares Betätigungsrohr 22 angeordnet, dessen Innendurchmesser groß genug ist, um ein axiales Verschieben der gelenkigen Verbindung 20 und des flexiblen Kabels 21 zu erlauben. Der Durchmesser des Strahlerhaltekopfes 19 ist jedoch so groß, daß dieser nicht in das Betätigungsrohr 22 hinein zurückgezogen werden kann.

In den Fig. 2 bis 4 ist der Verlauf des Rohres 13 im zylindrischen Teil 10 in drei Schnitten dargestellt. Es ist ersichtlich, daß mit der räumlichen Verwindung des Rohres 13 und daraus folgend des Kanals 37 eine besondere Sicherheit gegen das Austreten von Gamma-Strahlen bei größtmöglicher Ausnutzung der Abschirmung gewährleistet ist.

Im Bereich der Kupplung 16 für die Fernbedienung ist ein quer zur Bewegungsrichtung des Gamma-Strahlers 18 verschiebbarer Verriegelungsschieber 24 angeordnet. Dieser Verriegelungsschieber wird, wie in Fig. 5 dargestellt, durch eine Druckfeder 25 in die dargestellte Stellung verschoben. In dieser Stellung ist der Gamma-Strahler 18 im Strahlerhaltekopf 19 gegen ein axiales Verschieben verriegelt, da weder eine Kupplung 14 für den Ausfahrschlauch noch eine Kupplung 16 für die Fernbedienung mit dem Gammagraphie-Gerät verbunden ist. Die Verriegelung ergibt sich dadurch, daß in dieser Stellung ein Verriegelungsstein 26 gegen die Wirkung einer Druckfeder 27 in eine Bohrung der Stirnplatte 2 verschoben ist, so daß der Verriegelungsschieber 24 in die dargestellte Lage gelangen kann. In dieser Lage sind sowohl ein Riegel in Gestalt eines Stiftes 28 als auch ein Riegel in Gestalt eines Stiftes 38 in entsprechende Bohrungen 33, 34 des Verriegelungsschiebers 24 eingerastet. Gleichzeitig hintergreift ein Absatz 36 in einer Querbohrung 32 im Verriegelungsschieber 24 eine Einkerbung 35 im Betätigungsrohr 22 und in der gelenkigen Verbindung 20 des Strahlerhaltekopfs 19; sie verhindert dadurch ein ungewolltes Heraustreten des Gamma-Strahlers 18 aus dem Kanal 37.

Werden nun, wie in Fig. 6 dargestellt, der Ausfahrschlauch über die Kupplung 14 und die Fernbedienung über die Kupplung 16 mit dem Gammagraphie-Gerät gekuppelt, so bewirken die Kupplungsmuffen 15 und 17 über einen Stift 31, einen Hebel 30 und eine Verbindung 29 das Zurückziehen des Riegels 28 und das Verschieben des Riegels 38, die damit aus den Bohrungen 33, 34 im Verriegelungsschieber 24 austreten. Nunmehr läßt sich der entriegelte Verriegelungsschieber 24 querverschieben, bis er in die in Fig. 6 dargestellte Lage gelangt. In dieser Lage fluchtet eine Querbohrung 32 im Verriegelungsschieber 24 mit dem Verriegelungsstein 26, während der Absatz 36 aus dem Bereich der Einkerbung 35 in der gelenkigen Verbindung 20 und dem Betätigungsrohr 22 herausbewegt wird. Wird jetzt die gelenkige Verbindung 20 mittels des flexiblen Kabels 21 der Fernbedienung verschoben, gelangt der Verriegelungsstein 26 unter der Wirkung einer Druckfeder 27 in den Bereich der Querbohrung 32 und hält den Verriegelungsschieber 24 in der entriegelten Stellung fest. Der Gamma-Strahler 18 im Strahlerhalterkopf 19 läßt sich nunmehr mittels der gelenkigen Verbindung 20 und dem damit gekuppelten flexiblen Kabel 21 der Fernbedienung durch den Kanal 37 und die Kupplung 14 hindurch in den Ausfahrschlauch hineinbewegen, bis er in den Bereich gelangt, wo die zerstörungsfreie Werkstoffprüfung durchgeführt werden soll.

Nach Beendigung der Prüfung läßt sich der Gamma-Strahler 18 in umgekehrter Weise in den Abschirmkörper 23 zurückfahren, wonach sich wieder eine Verriegelung entsprechend Fig. 5 ergibt. In diesem Zustand lassen sich die Kupplungen 14, 15 vom Gammagraphie-Gerät lösen, das sich nunmehr an einen anderen Einsatzort transportieren läßt.

## Patentansprüche

1. Abschirmsystem eines Gammagraphie-Geräts mit
- einem wenigstens teilweise aus mit einem hitzebeständigen Bindemittel verdichteten Wolframpulver bestehenden bis 800°C formbeständigen Abschirmkörper,
- einem in einem Kanal (37) des Abschirmkörpers (23) verfahrbaren Strahler (18) und
- einer Sicherheitsverriegelung (24, 26, 28, 29, 30, 31,38) gegen ein Ausfahren des Strahlers (18) ohne angeschlossenen Ausfahrschlauch und ohne angeschlossene Fernbedienung für den Strahler (18), bestehend aus einem quer zur Kanalachse verschiebbaren Verriegelungsschieber (24), der den Strahler (18) in seiner eingefahrenen Stellung verriegelt, einem axial verschiebbaren, mit der Bewegung des Strahlers kuppelbaren, den Verriegelungsschieber zur Verriegelung des Strahlers in der eingefahrenen Stellung freigebenden Verriegelungsstein (26), einem durch eine Kupplung (14) des Ausfahrschlauchs betätigten, den Verriegelungsschieber bei gekuppeltem Ausfahrschlauch freigebenden Riegel (28) und eine entgegengesetzt zur Kupplung (14) für den Ausfahrschlauch angeordnete Kupplung (16) für die Fernbedienung, wobei die Kupplungen (14,16) axial verschiebbare, mit dem Verriegelungsschieber (24) zusammenwirkende Verriegelungsstifte (31,38) über Kupplungsmuffen (15, 17) im Sinne eines Entriegelns bei ordnungsgemäß gekuppeltem Ausfahrschlauch und Fernbedienung betätigen.

2. Abschirmsystem nach Anspruch 1, dadurch gekennzeichnet, daß der Verriegelungsschieber (24) eine Querlochbohrung (32) für den Verriegelungsstein (26) und wenigstens eine Querbohrung (33) für den Riegel (28) sowie einen mit einer Einkerbung (35) in einem Betätigungsrohr (22) zusammenwirkenden Absatz (35) in der Bohrung für den Verriegelungsstein (26) aufweist.

3. Abschirmsystem nach Anspruch 2, dadurch gekennzeichnet, daß der Strahler (18) an einem durch den Verriegelungsstein (26) und das Betätigungsrohr (22) geführten Kabel (20) und in einem gegenüber der Bohrung im Betätigungsrohr etwas verdickten Kopf (19) angeordnet ist.

4. Abschirmsystem nach Anspruch 1,2 oder 3, gekennzeichnet durch einen verwundenen Kanal (37) im Abschirmkörper.

5. Abschirmsystem nach Anspruch 1,2,3 oder 4, dadurch gekennzeichnet, daß der Abschirmkörper (23) aus einem im wesentlichen kugelförmigen Teil (6) aus abgereichertem Uran mit einem im wesentlichen diametral verlaufenden Kanal (8,9) und einem vor dem Kanalausgang befindlichen, im wesentlichen zylindrischen Teil (10) aus mit dem hitzebeständigen Bindemittel verdichteten Wolframpulver (12) mit einem verwundenen Kanal (37) besteht.

6. Abschirmsystem nach Anspruch 5, dadurch gekennzeichnet, daß der verwundene Kanal (37) aus einem in eine diametrale Bohrung (9) in der Urankugel (6) hineinragenden Rohr (13) besteht.

## Claims

1. Screening system of a gammagraphy device comprising
- a screening body dimensionally stable up to 800°C consisting at least in part of tungsten powder consolidated with a heat resistant binder,
- a radiator (18) travelling in a passage (37) in the screening body (23) and
- a safety locking mechanism (24, 26, 28, 29, 30, 31, 38) against running out of the radiator (18) without a run-out hose being connected and without a remote control for the radiator (18) being connected, comprising a locking slide (24) slidable transverse to the axis of the passage which locks the radiator (18) in its retracted position, an axially slidable locking block (26) which can be coupled with the movement of the radiator and frees the locking slide to lock the radiator in the retracted position, a bolt (28) actuated by a coupling (14) of the run-out hose which frees the locking slide when the run-out hose is coupled and a coupling (16) for the remote control located opposite the coupling (14) for the run-out hose, the couplings (14, 16) actuating axially displaceable locking pins (31, 38) which cooperate with the locking slide through coupling sleeves (15, 17) in the sense of unlocking when the run-out hose and remote control are properly coupled.

2. Shielding system according to claim 1, characterised in that the locking slide (24) is provided with a transverse hole bore (32) for the locking block (26) and at least one transverse bore (33) for the bolt (28), and also a shoulder (35) in the bore for the locking block (26) which cooperates with a notch (35) in an actuating tube (22).

3. Shielding system according to claim 2, characterised in that the radiator (18) is connected to a cable (20) passing through the locking block (26) and the actuating tube (22) and is located in a head (19) which is somewhat thicker than the bore in the actuating tube.

4. Shielding system according to claim 1, 2 or 3, characterised by a twisted passage (37) in the shielding body.

5. Shielding system according to claim 1, 2, 3 or 4, characterised in that the shielding body (23) comprises a substantially spherical part (6) of depleted uranium with a substantially diametrally extending passage (8, 9) therein and a substantially cylindrical part (10), located in front of the mouth of the passage, made of tungsten powder (12) consolidated with the heat resistant binder and having a twisted passage (37) therein.

6. Shielding system according to claim 5, characterised in that the twisted passage (37) comprises a tube (13) projecting into a diametral bore (9) in the uranium sphere (6).

## Revendications

1. Système de blindage d'un appareil de gammagraphie, comprenant :
- un corps de blindage qui est dimensionnellement stable jusqu'à 800°C et qui est constitué, du moins partiellement, par de la poudre de tungstène comprimée avec un liant résistant à la chaleur,
- une source de rayonnement (18) qui peut être déplacée dans un canal (37) du corps de blindage (23),
- un verrouillage de sécurité (24, 26, 28, 29, 30, 31, 38) empêchant la source de rayonnement (18) de sortir sans que le tuyau de sortie ne soit raccordé et sans que la télécommande de la source de rayonnement (18) ne soit raccordée, constitué par un coulisseau de verrouillage (24) qui peut coulisser transversalement par rapport à l'axe du canal et qui verrouille la source de rayonnement (18) dans sa position où elle est rétractée, par un bloc de verrouillage (26) qui peut coulisser axialement, qui peut être accouplé au déplacement de la source de rayonnement et qui libère le coulisseau de verrouillage pour verrouiller la source de rayonnement dans sa position où elle est rétractée, par un verrou (28) qui est actionné par un accouplement (14) du tuyau de sortie et qui libère le coulisseau de verrouillage lorsque le tuyau de sortie est accouplé, et par un accouplement (16) qui est destiné à la télécommande et qui est disposé à l'opposé de l'accouplement (14) destiné au tuyau de sortie, cependant que les accouplements (14, 16) actionnent par l'intermédiaire de manchons d'accouplement (15, 17) des tiges de verrouillage (31, 38) qui peuvent coulisser axialement et qui coopèrent avec le coulisseau de verrouillage (24) dans le sens d'un déverrouillage lorsque le tuyau de sortie et la télécommande sont correctement accouplés.

2. Système de blindage selon la revendication 1, caractérisé par le fait que le coulisseau de verrouillage (24) présente un perçage transversal (32) destiné au bloc de verrouillage (26) et au moins un perçage transversal (33) destiné au verrou (28), ainsi qu'un décrochement (36) qui coopère avec une entaille (35) ménagée dans un tube d'actionnement (22) et qui est situé dans le perçage destiné au bloc de verrouillage (26).

3. Système de blindage selon la revendication 2, caractérisé par le fait que la source de rayonnement (18) est disposée sur un câble (20) qui est guidé à travers le bloc de verrouillage (26) et le tube d'actionnement (22), et dans une tête (19) qui est légèrement épaissie par rapport au perçage ménagé dans le tube d'actionnement.

4. Système de blindage selon la revendication 1, 2 ou 3, caractérisé par un canal (37) qui est enroulé dans le corps de blindage.

5. Système de blindage selon la revendication 1, 2, 3 ou 4, caractérisé par le fait que le corps de blindage (23) est constitué par une pièce (6), pour l'essentiel sphérique, en uranium appauvri comprenant un canal (8, 9) qui s'étend pour l'essentiel dans le sens radial, et par une partie (10), pour l'essentiel cylindrique, en poudre de tungstène (12) comprimée avec le liant résistant à la chaleur qui se trouve devant la sortie du canal et qui comprend un canal enroulé (37).

6. Système de blindage selon la revendication 5, caractérisé par le fait que le canal enroulé (37) est constitué par un tube (13) qui fait saillie dans un perçage radial (9) ménagé dans la sphère en uranium (6).
